# EUROPÄISCHE PATENTSCHRIFT

(11) **EP 0 177 017 B1**
(45) Veröffentlichungstag und Bekanntmachung des Hinweises auf die Patenterteilung: **23.08.1989**
(21) Anmeldenummer: 85112419.8
(22) Anmeldetag: 01.10.1985
(51) Int. Cl.: A63B 21/08, A63B 23/04

(54) **Trainingsgerät zum Bodybuilding**
Exercise apparatus for body building
Appareil d'entraînement pour la musculation

(30) Priorität: 02.10.1984 DE 3436120
(43) Veröffentlichungstag der Anmeldung: 09.04.1986
(73) Patentinhaber: Kafka, Günter, D-8000 München 71 (DE); Jakob, Alfons, D-8000 München 71 (DE)
(72) Erfinder: Kafka, Günter, D-8000 München 71 (DE); Jakob, Alfons, D-8000 München 71 (DE)

(56) Entgegenhaltungen:
- US-A- 3 751 031
- US-A- 4 357 010

## Beschreibung

Die Erfindung betrifft ein Trainingsgerät zum Bodybuilding, insbesondere zum Trainieren der Oberschenkel- und Wadenmuskeln des menschlichen Körpers, mit einer Vorrichtung, durch die die Oberschenkel und Unterschenkel einer stehenden, kniebeugeausführenden Person belastbar sind.

Derartige Trainingsgeräte (US-A-4 357 010 und US-A-3 751 031) sind bekannt und in beinahe jedem Fitness-Center oder Bewegungsstudio, aber auch in orthopädischen Praxen zu finden. Die übliche Erscheinungsform eines solchen Gerätes ist die Hantel, die zum Krafttraining dient und u.a. von den Gewichthebern benutzt wird.

Beim Trainieren mit derartigen Hanteln lastet nicht nur das gesamte Körpergewicht sondern auch das Gewicht der Hanteln auf der Wirbelsäule der trainierenden Person, also den 34 Wirbeln und den dazugehörigen empfindlichen Bandscheiben. Diese Belastung kann insbesondere bei untrainierten Personen, die bei der Ausübung dieses Trainings nicht beobachtet und beraten werden, rasch zu Wirbelsäulenschäden führen, die das Gegenteil dessen bewirken, was eigentlich mit einem solchen Training beabsichtigt ist, den Körper also ernsthaft schädigen.

Die Aufgabe der Erfindung besteht deshalb darin, das Trainingsgerät der genannten Art so weiterzubilden, daß die Wirbelsäule beim Trainieren nicht belastet, sondern entlastet wird, so daß Muskelverspannungen gelockert, der Kreislauf stabilisiert und das allgemeine Wohlbefinden gesteigert werden und gleichzeitig ein intensives Oberschenkel- und Unterschenkel- bzw. Wadentraining ermöglicht wird.

Diese Aufgabe wird erfindungsgemäß gelöst durch einen zwischen den Beinen der stehenden Person angeordneten Schwinghebel, bestehend aus einem unteren, mit seinem unteren Ende an einem Podest, auf dem die Person steht, mittelbar oder unmittelbar angelenkten Schenkel und einem oberen Schenkel der mit dem oberen Ende des unteren Schenkels gelenkig verbunden ist, im Bereich seines oberen Endes mit einer Einrichtung zur Aufnahme von Gewichten versehen ist und zwischen den beiden genannten Enden ein Befestigungselement mit einem an diesem befestigbaren Gürtel aufweist, den sich die trainierende Person zu ihrer Ankopplung an den Schwinghebel um die Hüfte legt.

Die Tatsache, daß mit Hilfe des Hüftgürtels die an dem Schwinghebel befindliche Last unterhalb der Wirbelsäule auf den Körper der kniebeugeausführenden, trainierenden Person zur Einwirkung gelangt, bringt die gewünschte Entlastung der Wirbelsäule mit sich. Dies bedeutet, mit Hilfe des erfindungsgemäßen Gerätes arbeiten nur die Muskeln der Ober- und Unterschenkel gegen das an den Schwinghebel angreifende Gewicht, dessen Größe veränderlich ist bzw. eingestellt werden kann.

Damit die trainierende Person sich beim Ausführen der Kniebeuge unter Einwirkung des

Trainingsgewichtes festhalten kann, hat es sich gemäß einer vorteilhaften Ausgestaltung der Erfindung als zweckmäßig erwiesen, das Gerät so auszubilden, daß vor ihr wenigstens zwei parallele, senkrechte Stangen befestigt sind, die sie ergreifen kann.

Zur Verbesserung der Stabilität und Standfestigkeit des Gerätes lassen sich die beiden Stangen gemäß einer weiteren Ausführungsform der Erfindung durch eine dritte senkrechte Stange ergänzen, die mit den erstgenannten durch kopf- und bodenseitige Querstege zur Bildung eines räumlichen, eine dreieckige Grundfläche aufweisenden Gestells fest verbunden ist und die Rastelemente aufweist, in denen von Hand das obere mit beliebigen Gewichten versehene Ende des oberen Schenkels des Schwenkhebels eingehängt werden kann.

Zu diesem Zweck und zur Aufnahme der Trainingsgewichte läßt sich nach einer weiteren vorteilhaften Ausgestaltung das obere Ende des oberen Schenkels des Schwinghebels mit einem an ihm gelenkig befestigten Gestell versehen, in dem sich eine in etwa waagrecht verlaufende Stange befindet, die in die Rastelemente einhängbar ist und auf deren Enden beliebige Gewichte aufsteckbar sind.

Als besondere konstruktive Ausgestaltung des Schwinghebels selbst läßt sich sein unterer Schenkel aus zwei mit Abstand parallelen Armpaaren herstellen, die an dem unteren Ende mit das Podest bildenden Bodenkörpern verbunden sind und sein oberer Schenkel kann aus zwei mit Abstand übereinander und parallel zueinander angeordneten Armen bestehen, deren untere Enden zwischen den parallelen Armpaaren des unteren Schenkels angeordnet und mit ihren unteren Enden an dessen oberen Enden angelenkt sind sowie mit ihren oberen Enden mit dem die Stange tragenden Gestell in Gelenkverbindung stehen.

Die beiden Schenkel des Schwinghebels sind zweckmäßigerweise in bezug aufeinander so verschwenkbar, daß sie Winkel zwischen 0 und etwa 60° einschließen.

Damit Personen unterschiedlichster Größe mit dem erfindungsgemäßen Gerät trainieren können, hat es sich als zweckmäßig erwiesen, das Befestigungselement für den Hüftgürtel an dem oberen Schenkel des Schwinghebels so auszubilden, daß es mehrere über die Länge des Schwinghebels verteilt angeordnete Ösen aufweist, in die in Anpassung an die Größe der trainierenden Person der Gürtel einhängbar ist.

Die Erfindung wird nachfolgend anhand des in der Zeichnung dargestellten Ausführungsbeispiels näher erläutert. In der Zeichnung zeigt:
Fig. 1 eine schematische perspektivische Ansicht einer ersten Ausführungsform des Trainingsgerätes von vorn,
Fig. 2 eine Seitenansicht des Trainingsgerätes von Fig. 1
Fig. 3 eine Vorderansicht des Trainingsgerätes von Fig. 1
Fig. 4 eine Draufsicht des Trainingsgerätes von Fig.1,
Fig. 5 eine schematische, perspektivische Ansicht des zusammen mit dem Trainingsgerät zu verwendeten Hüftgürtels,
Fig. 6 eine schematische perspektivische Ansicht einer zweiten Ausführungsform des Trainingsgerätes, seitlich von hinten, und
Fig. 7 eine Seitenansicht des Trainingsgerätes von Fig. 6.

Das in Fig. 1 dargestellte Trainingsgerät 1, das insbesondere zum Trainieren der Oberschenkel-und Unterschenkel- bzw. Wadenmuskeln dient, aber auch zum Trizepstraining, weist einen Schwinghebel 2, 3 auf, der, wie aus Fig. 3 ersichtlich, zwischen den Beinen 31, 32 einer trainierenden Person 18 angeordnet ist, die mit ihren Füßen 19 (Fig. 2) auf den Standflächen 26 und 27 eines Podestes 4 steht. Der Schwinghebel weist einen unteren Schenkel 2 und einen mit diesem gelenkig verbundenen oderen Schenkel 3 auf, die einen Winkel a veränderlicher Größe einschließen.

Der untere Schenkel 2 ist an seinem unteren Ende 5 an dem Podest 4 angelenkt und besteht aus zwei mit Abstand parallelen Armpaaren 9, 10 und 11, 12, die an diesem unteren Ende 5 mit den Bodenkörpern, aus denen das Podest 4 gebildet ist, drehbar verbunden sind.

Der obere Schenkel 3 ist mit dem oberen Ende 6 des unteren Schenkels 2 gelenkig verbunden und weist im Bereich seines oberen Endes 7 ein Gestell 29 zur Aufnahme von Gewichten auf. Er besteht aus zwei mit Abstand übereinander angeordneten, parallelen Armen 13, 14, deren untere Enden zwischen den parallelen Armpaaren des unteren Schenkels sitzen und mit diesen unteren Enden an dem oberen Ende 6 des unteren Schenkels angelenkt sind. Die oberen Enden der Arme 13 und 14 sind bei 28 gelenkig mit dem Gestell 29 verbunden, in dem, wie aus Fig. 1 ersichtlich, eine in etwa waagrecht verlaufende Stange 8 befestigt ist, auf die wie bei einer Langhantelstange Gewichte oder Hantelscheiben aufgesteckt werden können.

An dem Trainingsgerät sind vor der trainierenden Person 18 auf beiden Seiten des Podestes 4 zwei parallele, senkrechte Stangen 22, 24 befestigt, an denen sich die trainierende Person beim Ausführen ihrer Kniebeuge festhalten kann. Zwischen diesen beiden Stangen befindet sich, wie aus den Fig. 1 und 4 ersichtlich, eine dritte senkrechte Stange 27, die mit ersteren durch kopf- und bodenseitige Querstege 23, 30; 25, 34 zur Bildung eines räumlichen, eine dreieckige Grundfläche aufweisenden Gestells fest verbunden ist. Dieses Gestell verleiht dem Gerät in besonderem Maße Stabilität und der trainierenden Person Halt. An der dem Schwinghebel zugewandten Innenseite der dritten Stange 27 sind mit Abstand übereinander mehrere Rastelemente 20 angebracht, in die die Stange 8, die in der Zeichnung ohne Gewichte dargestellt ist, von der trainierenden Person eingehängt werden kann, wobei der Schwinghebel, dessen beide Schenkel 2, 3 miteinander einen Winkel a von 0 bis etwa 60°C einschließen, sich dann in Ruhestellung befindet. An dem oberen Schenkel 3 des Schwinghebels befindet sich, wie aus Fig. 2 ersichtlich, ein Befestigungselement 15 in Form wenigstens einer Öse, an der ein Gürtel 33 mit Hilfe einer an ihm befindlichen Kette 35 befestigt werden kann, nachdem ihn sich die trainierende Person um ihre Hüfte gelegt hat. Das danach erfolgende Schließen des Gürtels ist mittels eines bekannten Verschlußelementes an der Kette 35 bzw. an dafür vorgesehenen Ösen oder Schlaufen des Gürtels möglich. Darüberhinaus ist der Gürtel hinsichtlich seiner Länge an den Hüftumfang der trainierenden Person anpaßbar, also verstellbar.

Nachdem der um die Hüfte der trainierenden Person gelegte und geschlossene Gürtel 33 auf diese Weise mit dem Schwinghebel verbunden worden ist, wird das Gewicht des Schwinghebels, zu dem auch das Gewicht der auf die Stange 8 aufgeschobenen Scheiben oder sonstigen Körper gehört, über die Hüfte der trainierenden Person und nicht über deren Wirbelsäule 16 übertragen. Führt nun die trainierende Person 18 eine Kniebeuge aus, so müssen ihre Oberschenkel und Unterschenkel gegen das Gewicht des Schwinghebels arbeiten, die Wirbelsäule 16 bleibt also entlastet bzw. braucht nur das Körpergewicht der Person zu tragen. Dadurch werden Wirbelsäulenschäden vermieden bzw. Personen, die bereits solche Schäden besitzen, die Möglichkeit gegeben, ein solches Muskeltraining für die Oberschenkel und Waden durchzuführen, ohne daß Gefahr besteht, daß sich die vorhandenen Schäden verschlimmern.

Bei der Durchführung des Trainings wird sich die betreffende Person 18 zunächst auf das Podest 4 stellen und dabei den Schwinghebel zwischen sich nehmen. Daraufhin wird sie sich mit dem um ihre Hüfte gelegten Gürtel 33 in das ösenförmige Befestigungselement 15 des Schenkels 3 des Schwinghebels einhängen und dadurch eine Verbindung ihres Körpers mit dem Schwinghebel herstellen. Die Person ergreift dann mit beiden Händen 17 die Stangen 22 und 24. Wenn sie sich dann etwas aufrichtet, hebt sie die mit Gewichten versehene Stange 8 von dem Rastelement 20 ab, auf dem die Stange ruht. Dabei wird sie die Stange an sich heranziehen, wobei das kopfseitige Gestell 29 mit der Stange 8 eine Kreisbahn beschreibt. Gleichzeitig bewegen sich die beiden Schenkel 2 und 3 des Schwinghebels in bezug aufeinander, d.h. der eingeschlossene Winkel, ändert sich. Das Anheben der Stange 8 von dem Rastelement 20 bewirkt, daß das gesamte Gewicht des Schwinghebels über den angehängten Gürtel 33 auf die Hüfte der betreffenden Person einwirkt. Führt nun die Trainingsperson eine Kniebeuge aus, so arbeitet sie mit der Hüfte und allen unterhalb ihrer Hüfte gelegenen Muskeln ihres Körpers gegen das Gewicht des Schwinghebels, der beim Aufwärts- und Abwärtsbewegen der Ober- und Unterschenkel über den Hüftgürtel 33 mitbewegt werden muß.

Damit das Trainingsgerät von Personen unterschiedlicher Größe und unterschiedlichen Körperbaus benutzt werden kann, sind mehrere über die Länge des oberen Schenkels 3 verteilt angeordnete Ösen als Befestigungselemente für den Gürtel 3 vorgesehen. Je nach Größe der trainierenden Person wird diese dann den Gürtel in die für sie passende Öse einhängen.

Bei der in den Fig. 6 und 7 dargestellten Ausführungsform des Trainingsgerätes handelt es sich um ein Gerät, das prinzipiell der Ausführungsform der Fig. 1 bis 4 entspricht, wobei jedoch gewisse Abänderungen vorgenommen sind, die die Trainingsmöglichkeiten weiter verbessern sollen und insbesondere eine noch weitergehende Entlastung der Wirbelsäule bei der Durchführung von Kniebeugen unter Belastung der über den Hüftgürtel auf den Körper einwirkenden Gewichte mit sich bringen sollen.

Bei dieser Ausführungsform des Trainingsgerätes liegt der Anlenkungspunkt 36 des unteren Endes 5 des unteren Schenkels 2 des Schwinghebels an einem Schlitten 37, der auf einer mit dem Podest 4 verbundenen Führungsschiene 38, zwischen den Beinen 31, 32 der auf dem Podest 4 stehenden, trainierenden Person 18 (Fig. 2) beim Aufwärts- und Abwärtsbewegen des Schwinghebels hindurch hin- und herbewegt wird. An dem Schlitten 37 ist das eine Ende einer starren, stangenförmigen Koppel 39 angelenkt, deren anderes Ende an einer Stelle 41 zwischen den beiden Enden des oberen Schenkels 3 gelenkig verbunden ist. Der untere Schenkel 2 besteht aus zwei parallelen Armen 9, 10, die an ihrem oberen Ende zwischen sich das untere bzw. hintere Ende des oberen Schenkels 3 aufnehmen, der hier aus einem einzigen Arm 14 besteht, der auf seiner Oberseite zwischen seinen beiden Enden wenigstens eine Öse 15 zur Befestigung des Hüftgürtels für die trainierende Person aufweist. Die übrigen Elemente dieser Ausführungsform des Trainingsgerätes entsprechen weitgehend der Ausführungsform der Fig. 1. Der wesentliche Unterschied zur letztgenannten Ausführungsform besteht somit darin, daß der untere Schenkel 2 mit dem Podest 4 nicht ortsfest verbunden ist, sondern sich in Bezug auf das Podest verschieben kann, so daß beim Aushängen oder Ausheben der auf der waagrechten Stange 8 sitzenden, nicht dargestellten Gewichte aus ihrer Ruhestellung an der Stange 21 eine Bewegung des Schlittens 34 nach hinten, also von dem Podest 4 weg erfolgt, wodurch zumindest eine Teilentlastung des Hüftgürtels erreicht wird, da sich die auf die Hüfte einwirkende, senkrecht gerichtete Kraftkomponente des Gewichts durch diese Bewegung des Schlittens verkleinert.

## Patentansprüche

1. Trainingsgerät zum Bodybuilding, insbesondere zum Trainieren der Oberschenkel- und Wadenmuskeln des menschlichen Körpers, mit einer Vorrichtung, durch die die Oberschenkel und Unterschenkel einer stehenden, kniebeugeausführenden Person belastbar sind, gekennzeichnet durch einen zwischen den Beinen (31, 32) der stehenden Person (18) angeordneten Schwinghebel (2, 3), bestehend aus einem unteren, mit seinem unteren Ende (5) an einem Podest (4), auf dem die Person steht, mittelbar oder unmittelbar angelenkten Schenkel (2) und einem oberen Schenkel (3), der mit dem oberen Ende (6) des unteren Schenkels (2) gelenkig verbunden ist, im Bereich seines oberen Endes (7) mit einer Einrichtung zur Aufnahme von Gewichten versehen ist und zwischen den beiden genannten Enden (6, 7) ein Befestigungselement (15) mit einem an diesem befestigbaren Gürtel (33) aufweist, den sich die trainierende Person zu ihrer Ankopplung an den Schwinghebel um die Hüfte legt.

2. Trainingsgerät nach Anspruch 1, dadurch gekennzeichnet, daß der Anlenkungspunkt (36) des unteren Endes (5) des unteren Schenkels (2) des Schwinghebels an einem Schlitten (37) liegt, der auf einer mit dem Podest (4) verbundenen Führungsschiene (38) zwischen den Beinen (31, 32) der auf dem Podest (4) stehenden Person (18) beim Aufwärts- und Abwärtsbewegen des Schwinghebels hindurch hin- und herbewegbar ist.

3. Trainingsgerät nach Anspruch 2, dadurch gekennzeichnet, daß an dem Schlitten (37) das eine Ende einer starren, stangenförmigen Koppel (39) angelenkt ist, deren anderes Ende an einer Stelle (41) zwischen den beiden Enden des oberen Schenkels (3) angelenkt ist.

4. Trainingsgerät nach einem der Ansprüche 1 bis 3, dadurch gekennzeichnet, daß an dem Gerät (1) vor der trainierenden Person (18) wenigstens zwei parallele, senkrechte Stangen (22, 24) befestigt sind, an denen sich die trainierende Person festhält.

5. Trainingsgerät nach Anspruch 4, dadurch gekennzeichnet, daß vor den beiden Stangen (22, 24) eine dritte senkrechte Stange (27) angeordnet ist, die mit ersterer durch kopf- und bodenseitige Querstege (23, 30; 25, 34) zur Bildung eines räumlichen, eine dreieckige Grundfläche aufweisenden Gestells fest verbunden ist und daß sich in der dritten Stange (27) Rastelemente (20) zum von Hand erfolgenden Einhängen des mit Gewichten versehbaren oberen Endes (7) des oberen Schenkels (3) des Schwinghebels befinden.

6. Trainingsgerät nach Anspruch 5, dadurch gekennzeichnet, daß das obere Ende (7) des oberen Schenkels (2) des Schwinghebels ein an ihm gelenkig befestigtes Gestell (29) aufweist, in dem sich eine in etwa waagrecht verlaufende Stange (8) befindet, die in die Rastelemente (20) einhängbar ist und auf deren Enden beliebige Gewichte aufsteckbar sind.

7. Trainingsgerät nach einem der Ansprüche 1 bis 6, dadurch gekennzeichnet, daß der untere Schenkel (2) des Schwinghebels aus zwei mit Abstand parallelen Armpaaren (9, 10; 11, 12) besteht, die an dem unteren Ende (5) mit das Podest (4) bildenden Bodenkörpern verbunden sind und daß der obere Schenkel (3) des Schwinghebels aus zwei mit Abstand übereinander und parallel zueinander angeordneten Armen (13, 14) besteht, deren untere Enden zwischen den parallelen Armpaaren des unteren Schenkels angeordnet und mit ihren unteren Enden an dessen oberen Enden (6) angelenkt sind und mit ihren oberen Enden mit dem die Stange (8) tragenden Gestell (29) in Gelenkverbindung (28) stehen.

8. Trainingsgerät nach einem der Ansprüche 1 bis 6, dadurch gekennzeichnet, daß der untere Schenkel (2) des Schwinghebels aus zwei mit Abstand parallelen Armen (9, 10) besteht, und daß der obere Schenkel (3) des Schwinghebels aus einem einzigen Arm (14) besteht, dessen unteres bzw. hinteres Ende zwischen den beiden parallelen Armen (9, 10) des unteren Schenkels angeordnet und an deren oberen Enden (6) angelenkt ist und dessen oberes bzw. vorderes Ende (42) mit der Stange (8) fest verbunden ist.

9. Trainingsgerät nach einem der Ansprüche 1 bis 8, dadurch gekennzeichnet, daß die beiden Schenkel (2, 3) des Schwinghebels in Bezug zueinander so verschwenkbar sind, daß sie Winkel zwischen 0 und etwa 60° einschließen.

10. Trainingsgerät nach einem der Ansprüche 1 bis 9, dadurch gekennzeichnet, daß das Befestigungselement (15) an dem oberen Schenkel (3) des Schwinghebels mehrere über die Länge des Schwinghebels verteilt angeordnete Ösen (15) bildet, in die in Anpassung an die Größe der trainierenden Person der Gürtel (33) einhängbar ist.

## Claims

1. Training device for bodybuilding, in particular for training the human muscles of the thigh and the calf with a device that allows to exercise stress on the thighs and calves of a standing kneebending person, characterized by the fact that a rocking lever (2, 3) is positioned between the legs (31, 32) of the standing person (18), consisting of a lower elbow tube (2), the lower end (5) of which hinges directly or indirectly on a platform, and an upper elbow tube (3) which hinges on the upper end (6) of the lower elbow tube (2). At its top area (7) it is equipped with a device built to take weights and provided with a fastening element (15) between the said ends (6, 7) with a belt that can be affixed to this element for the practicing person to fasten on his or her waist in order to buckle on to the rocking lever.

2. Training device according to claim 1, characterized by the fact that the pivotal point (36) of the lower end (5) of the lower elbow tube (2) of the rocking lever is mounted on a slide (37) positioned on a platform (4)-attached guiderail (38) which can be moved back and forth between the legs (31, 32) of the person standing on the platform (18) by moving the rocking lever up and down.

3. Training device according to claim 2, characterized by the fact that it has a slide (37), one end of which hinges on a rigid polelike connecting rod (39), whose other end hinges on a point (41) between the two ends of the upper elbow tube (3).

4. Training device according to one of the claims 1 to 3 characterized by the fact that at least two parallel, vertical poles (22, 24) are mounted in front of the practicing person (18) to be held by the practising person.

5. Training device according to claim 4 characterized by the fact that a third vertical pole is (27) mounted in front of the two other poles (22, 24) connected to the former by transverse bars at the top and bottom (22, 30; 25, 34) in order to form a three-dimensional rack of triangular surface area, furthermore, the third pole (27) has rests (20) from which the top end (7) of rocking lever's top elbow tube (3) can be suspended manually.

6. Training device according to claim 5 characterized by the fact that the top end (7) of the rocking lever's top elbow tube (2) hinges on a rack (29) from which the rest elements (20) can be suspended and whose ends allow the mounting of any number of weights.

7. Training device according to one of the claims 1 - 6 which is characterized by the fact that the lower elbow tube (2) of the rocking lever is composed of two pairs of parallel arms (9, 10; 11, 12) whose two ends (5) are connected to the ground elements that form the platform (4). The device is further characterized by the fact that the top elbow tube (3) of the rocking lever consists of two parallel interspaced arms (13, 14), whose lower ends are positioned between the parallel arm pairs of the bottom elbow tube and whose bottom ends are connected to its (the rocking lever's) top ends (6) with the top ends (28) tilting from the pole-carrying rack (29).

8. Training device according to claims 1 - 6 characterized by the fact that the lower elbow tube (2) of the rocking lever consists of two interspaced parallel arms (9, 10) with the top elbow tube (3) of the rocking lever consisting of a single arm (14), the bottom and/or rear end of which being positioned between the two parallel arms (9, 10) of the bottom elbow tube hinged on their (the parallel arms') top ends (6) with the rocking lever's top and/or front end (42) being firmly connected to the pole (8).

9. Training device according to one of the claims 1 - 8 which is characterized by the fact that the two elbow tubes (2, 3) of the rocking lever can be swung in relation to each other, so that they form angles of 0° to 60° degrees.

10. Training device according to one of the claims 1 - 9 characterized by the fact that the fastening element (15) of the rocking lever's top elbow tube (3) forms several rings (15) across the length of the rocking lever from which the belt (33) of the practicing person can be suspended according to his or her size.

## Revendications

1. Appareil d'entraînement au bodybuilding, destiné en particulier à entraîner les muscles des cuisses et des mollets du corps humain, muni d'un dispositif grâce auquel les cuisses et les mollets (partie de la jambe située entre le genou et le pied) peuvent être soumis à un effort d'une personne debout et en flexion sur les jarrets,
caractérisé par un levier oscillant (2, 3) installé entre les jambes (31, 32) de la personne debout (18), donc par un levier oscillant (2, 3) composé d'une branche inférieure (2) articulée directement ou indirectement à son extrémité inférieure (5) à un socle (4) sur lequel la personne se trouve debout, et composé d'une branche supérieure qui est reliée à l'extrémité supérieure (6) de la branche inférieure (2) par un système d'articulation qui, dans la région de son extrémité supérieure (7) est pourvu d'un dispositif destiné à recevoir les poids et qui présente entre les deux extrémités mentionnées (6, 7) un élément de fixation (15) auquel on peut fixer une ceinture (33) que la personne qui s'entraîne peut se passer autour de la hanche pour s'attacher au levier oscillant.

2. Appareil d'entraînement selon la revendication 1, caractérisé par le fait que le point d'articulation (36) de l'extrémité inférieure (5) de la branche inférieure (2) du levier oscillant repose sur un chariot (37) que la personne se trouvant debout (18) sur le socle (4) peut déplacer en avant et en arrière sur un rail de guidage (3) placé entre ses jambes (31, 32) et qui est relié au socle (4), et ceci en actionnant le levier oscillant vers le haut et vers le bas.

3. Appareil d'entraînement selon la revendication 2, caractérisé par le fait qu'au chariot (37) est relié par un système d'articulation une des extrémités du couplage rigide en forme de barre (39), et dont l'autre extrémité est relié par un système d'articulation à un point (41) situé entre les deux extrémités de la branche supérieure (3).

4. Appareil d'entraînement selon l'une des revendications 1 - 3, caractérisé par le fait qu'à l'apparail (1) sont fixées au moins deux barres verticales parallèles (22, 24) devant la personne qui s'entraîne, barres auxquelles la personne qui s'entraîne peut se tenir.

5. Appareil d'entraînement selon la revendication 4, caractérisé par le fait que devant les deux barres (22, 24) est installée une troisième barre verticale (27) qui est solidement fixée à la première par l'intermédiaire de traverses (23, 30; 25, 34) se trouvant en haut et en bas pour former un châssis tridimensionnel présentant une base triangulaire et par le fait que sur la troisième barre (27) se trouvent des éléments d'enclenchement (20) qui permettent d'accrocher avec la main l'extrémité supérieure (3) qui peut être munie de poids de la branche supérieure (3) du levier oscillant.

6. Appareil d'entraînement selon la revendication 5, caractérisé par le fait que l'extrémité supérieure (7) de la branche supérieure (2) du levier oscillant présente un châssis (29) fixé à elle par un système d'articulation à l'intérieur duquel se trouve une barre presque horizontale (8) qui peut être accrochée aux éléments d'enclenchement (20) et aux extrémités de laquelle on peut placer les poids qu'on veut.

7. Appareil d'entraînement selon l'une des revendications 1 - 6, caractérisé par le fait que la branche inférieure (2) du levier oscillant est composée de deux paires de bras placés parallèlement à une certaine distance les uns des autres (9, 10; 11, 12) qui sont fixés à l'extrémité inférieure (5) aux corps de base qui forment le socle (4), et par le fait que la branche supérieure (3) du levier oscillant se compose de deux bras (13, 14) placés parallèlement à une certaine distance l'un sur l'autre dont les extrémités inférieures sont placées entre le paires de bras parallèles de la branche inférieure et dont les extrémités inférieures sont réliées aux extrémités supérieures (6) de ce dernier par un système d'articulation et qui à leurs extrémités supérieures sont articulées (28) par le châssis (29) qui soutient la barre (8).

8. Appareil d'entraînement selon l'une des revendications 1 - 6, caractérisé par le fait que la branche inférieure (2) du levier oscillant se compose de deux brax placés parallèlement à une certaine distance (9, 10) et par le fait que la branche supérieure (3) du levier oscillant se compose d'un seul bras (14) dont l'extrémité inférieure respectivement postérieure est placée entre le deux bras parallèles (9, 10) de la branche inférieure et reliée par un système articulé à son extrémité supérieure (6) et dont l'extrémité supérieure respectivement antérieure (42) est solidement fixée à la barre.

9. Appareil d'entraînement selon l'une de revendications 1 - 8, caractérisé par le fait que les deux branches (2, 3) du levier oscillant peuvent être déplacées comme on veut l'une vers l'autre, qu'elles forment d'angles compris entre 0 et environ 60°.

10. Appareil d'entraînement selon l'une de revendications 1 - 9, caractérisé par le fait que l'élément de fixation (15) forme sur la branche supérieure (3) du levier oscillant plusieurs boucles (15) réparties sur toute la longueur du levier oscillant, boucles dans lesquelles on peut accrocher la ceinture (33) en l'adaptant à la taille de la personne qui s'entraîne.
